# FASCICULE DE BREVET EUROPEEN

(11) **EP 0 397 080 B1**
(45) Date de publication et mention de la délivrance du brevet: **13.10.1993**
(21) Numéro de dépôt: 90108557.1
(22) Date de dépôt: 07.05.1990
(51) Int. Cl.: H01B 7/08

(54) **Cable électrique plat blindé à pluralité de conducteurs parallèles**
Flaches abgeschirmtes elektrisches Kabel mit einer Mehrzahl von parallelen Leitern
Flat shielded electrical cable with a plurality of parallel conductors

(30) Priorité: 12.05.1989 FR 8906267
(43) Date de publication de la demande: 14.11.1990
(73) Titulaire: FILOTEX S.A. dite, 91210 Draveil (FR)
(72) Inventeur: Viaud, André, F-91560 Crosne (FR)
(74) Mandataire: Weinmiller, Jürgen

(56) Documents cités:
- EP-A- 0 225 462
- US-A- 4 488 125

## Description

La présente invention concerne un câble électrique plat, à pluralité de conducteurs parallèles espacés à l'intérieur d'un isolant, et muni d'un blindage, dans lequel au moins l'un des conducteurs extérieur est partiellement en saillie hors de l'isolant et vient en contact avec le blindage.

La plupart des câbles électriques connus à blindage, qu'ils comportent ou non un drain assurant la continuité électrique du blindage, ne peuvent être raccordés aux connecteurs classiques, qui se montent sur le câble sans blindage, de façon pratique et rapide par les dispositifs de connexion de type connu, notamment à l'aide de machines automatiques, car ceux-ci n'assurent pas la connexion de leurs blindages en même temps que celle des conducteurs. Il faut donc utiliser des connecteurs particuliers, peu courants, n'assurant le raccordement que par une opération longue et coûteuse, et ne procurant que des connexions de fiabilité incertaine, surtout lorsque les conducteurs comportent un drain.

Le document US-A- 4 488 125 décrit un câble coaxial plat muni d'un blindage, comportant un conducteur extérieur en saillie hors de l'isolant sur l'un de ses côtés, ou deux conducteurs extérieurs en saillie hors de l'isolant, chacun sur l'un de ses côtés, ce ou ces conducteurs extérieurs venant en contact avec le blindage.

Un tel câble ne peut se monter dans un connecteur à force d'insertion nulle selon les standards connus, et ne peut accepter les broches de connecteurs à agrafage soit longitudinal (système Berg), soit transversal (système AMP), qui assurent à la fois le contact électrique et le drainage des charges électriques.

La présente invention a pour but de procurer un câble électrique plat blindé que l'on puisse raccorder à un câble analogue après un dénudage simple, par une opération facile et rapide, à l'aide de connecteurs à force d'insertion nulle, ou de connecteurs à broches à agrafage longitudinal ou transversal, et qui assure une connexion fiable.

Le câble électrique plat blindé selon l'invention est caractérisé en ce que les conducteurs sont de section rectangulaire et en ce que le conducteur extérieur en saillie hors de l'isolant et venant en contact avec le blindage est de largeur supérieure à celle des autres conducteurs.

Le câble peut comporter un conducteur extérieur en saillie de chacun de ses côtés.

Il est décrit ci-après, à titre d'exemple et en référence aux figures schématiques du dessin annexé, un câble plat selon l'invention et des connexions de ce câble.

La figure 1 représente un câble plat à conducteur extérieur en saillie sur l'un de ses côtés et de largeur supérieure à celle des autres, selon l'invention.

La figure 2 représente un câble plat en coupe par un plan horizontal.

La figure 3 représente une vue longitudinale d'un contact à force d'insertion nulle.

La figure 4 représente une vue longitudinale d'un contact à agrafage longitudinal.

La figure 5 représente une vue transversale d'un contact à agrafage transversal.

La figure 6 représente une vue transversale d'un autre contact à agrafage transversal.

Dans la figure 1, le conducteur extérieur à gauche 10 est de largeur supérieure à celle des autres conducteurs 2, 3, 4. L'écartement des conducteurs reste constant, mais le conducteur 10 est en saillie au-delà de l'isolant 5 et vient en contact avec la feuille métallique 7 formant blindage. Il draine les charges électriques collectées par le blindage, assurant ainsi la reprise de masse.

L'ensemble est entouré du ruban métallo-plastique comportant la feuille métallique 7 en aluminium ou en cuivre et le revêtement plastique 8, par exemple en polyester, polycarbonate ou polyéthylène.

Le ruban métallo-plastique est lui-même noyé dans la gaine plastique externe 9.

Un tel câble plat permet de raccorder son blindage, après dénudage simple, sur un point de connexion, en le traitant de manière identique aux autres conducteurs, à l'aide de tous les systèmes de connexion existants pour câble non blindés, notamment les connexions autoperforantes pour contacts en peigne, les connecteurs à force d'insertion nulle, les connecteurs par soudure sur circuit imprimé et les connecteurs par introduction forcée.

Dans la figure 2, le câble plat comprend un conducteur extérieur 10 plus large que les autres conducteurs 11, 12, 13, 14, et faisant saillie hors de l'isolant 15. Le pas des conducteurs est P, la largeur des conducteurs identiques l1 et celle du conducteur extérieur 10 12 > 11. La largeur L1 de la partie du câble située à l'intérieur du blindage est supérieure à la largeur L2 de son isolant. Le blindage qui entoure l'isolant et la partie externe du conducteur en saillie 10 n'a pas été représenté.

Dans la figure 3, le conducteur extérieur en saillie 10 du câble a été dénudé dans une zone longitudinale 16 de l'isolant 15, et un contact à force d'insertion nulle 17 a été mis en place dans la zone dénudée au contact de ce conducteur.

Dans la figure 4 en vue longitudinale, la connexion du conducteur interne 12 a été réalisée à l'aide d'un contact à agrafage longitudinal 19, perçant l'isolant 15 jusqu'à atteindre le conducteur par ses arêtes 20 et 21.

Dans la figure 5, en vue transversale, le conducteur extérieur de droite 14, de largeur égale à celle des conducteurs internes, a reçu un contact à agrafage transversal 20A, qui a percé l'isolant 15 et atteint le conducteur par ses arêtes 23, 24.

Dans la figure 6, également en vue transversale, le conducteur extérieur 10, plus large que les autres, a été muni d'un contact à agrafage transversal 20B, qui a percé l'isolant 15 et atteint le conducteur par ses arêtes 25, 26.

## Revendications

1. Câble électrique plat, à pluralité de conducteurs parallèles (10, 2, 3, 4, 11, 12, 13, 14) espacés à l'intérieur d'un isolant (5, 15), et muni d'un blindage (7), dans lequel au moins l'un des conducteurs extérieurs (10) desdits conducteurs parallèles (10,2-4, 11-14) est partiellement en saillie hors de l'isolant et vient en contact avec le blindage (7), caractérisé en ce que les conducteurs (10, 2, 11, 3, 12, 4, 13, 14) sont de section rectangulaire et en ce que le conducteur extérieur en saillie (10) est de largeur supérieure à celle des autres conducteurs.

## Patentansprüche

1. Elektrisches Flachkabel mit mehreren parallelen Leitern (10, 2, 3, 4; 11, 12, 13, 14), die im Abstand innerhalb eines Isolierkörpers (5, 15) angeordnet sind, wobei das Kabel eine Abschirmung (7) besitzt, in der mindestens einer der äußeren Leiter (10) der parallelen Leiter (10, 2, 3, 4; 11, 12, 13, 14) teilweise über den Isolierkörper vorragt und mit der Abschirmung (7) in Kontakt gelangt, dadurch gekennzeichnet, daß die Leiter (10, 2, 3, 4; 11, 12, 13, 14) einen rechteckigen Querschnitt besitzen und daß der nach außen vorstehende Leiter (10) eine größere Breite als die übrigen Leiter besitzt.

## Claims

1. A flat electric cable having a plurality of parallel conductors (10, 2, 3, 4; 11, 12, 13, 14) spaced apart inside insulation (5, 15), and provided with a screening (7), wherein at least one of the outer conductors (10) of said parallel conductors (10, 2, 3, 4; 11, 12, 13, 14) projects partially from the insulation and makes contact with the screening (7), the cable being characterized in that the conductors (10, 2, 3, 4; 11, 12, 13, 14) present a rectangular cross-section and in that the projecting outer conductor (10) is wider than the other conductors.
